# EUROPÄISCHE PATENTSCHRIFT

(11) **EP 1 788 151 B1**
(45) Veröffentlichungstag und Bekanntmachung des Hinweises auf die Patenterteilung: **06.01.2010**
(21) Anmeldenummer: 06122409.3
(22) Anmeldetag: 17.10.2006
(51) Int. Cl.: D21F 1/00

(54) **Papiermaschinensieb**
Papermaking fabric
Tissu pour machine à papier

(30) Priorität: 21.11.2005 DE 102005055785
(43) Veröffentlichungstag der Anmeldung: 23.05.2007
(73) Patentinhaber: Voith Patent GmbH, 89522 Heidenheim (DE)
(72) Erfinder: Boeck, Johann, 4120, Neufelden (AT)
(74) Vertreter: Kunze, Klaus

(56) Entgegenhaltungen:
- WO-A2-2004/111333
- US-A- 5 151 316
- US-A1- 2006 169 346

## Beschreibung

Die Erfindung betrifft ein Papiermaschinensieb, insbesondere ein Formiersieb, nach dem Oberbegriff des Patentanspruchs 1.

Formiersiebe finden in der Formierpartie einer Papiermaschine Verwendung. Beim Formierprozess wird eine Fasersuspension vom Stoffauflauf der Papiermaschine auf ein Formiersieb oder auf zwei Formiersiebe (bei Gap - Formern) aufgebracht. Eine Aufgabe des Formiersiebs besteht hierbei darin, die Fasersuspension zu entwässern und eine Faserstoffbahn zu bilden, wobei so wenig wie möglich Zellstofffasern und Füllstoffe aus der Fasersuspension beim Entwässerungsprozess geschwemmt werden sollen.

Die Qualität der gebildeten Faserstoffbahn wird hierbei stark von der Struktur der zur Faserstoffbahn weisenden Oberfläche (Papierseite) des Formiersiebs mitbestimmt. Die Lebensdauer des Formiersiebs wird hingegen stark von der Struktur der zur Papiermaschine weisenden Oberfläche (Maschinenseite) des Formiersiebs beeinflusst.

Um diesen zum Teil sich widersprechenden Anforderungen Rechnung tragen zu können, wurden mehrlagige Papiermaschinensiebe mit einer papierseitigen und einer maschinenseitigen Gewebelage entwickelt, wobei die beiden Gewebelagen durch sog. Bindefäden miteinander verbunden sind.

Bei mehrlagigen Geweben, bei denen die Gewebelagen durch separate Bindefäden zusammengehalten werden, d.h. durch Bindefäden, die keinen integralen Bestandteil der Webstruktur zumindest der papierseitigen Gewebelage bilden, verursachen die Anbindestellen oftmals auf der Papierseite Vertiefungen, welche bei dem auf solchen Sieben produzierten Papier Markierungen bewirkt.

Bei mehrlagigen Geweben bei denen die Bindefäden einen integralen Bestandteil der Webstruktur bilden, wird durch die Bindefäden eine oftmals nur geringe Bindekraft zwischen den Gewebelagen zu Gunsten einer möglichst planaren Papierseite bereitgestellt. Die geringe Verbindung zwischen den Gewebelagen hat einerseits eine große Dicke des Siebs zur Folge und führt andererseits zu einer Relativbewegung der beiden Gewebelagen zueinander im Betrieb des Siebs.

Durch die hohe Dicke wird ein hohes Maß an Wasserschleppen verursacht. Des weiteren erhöht eine hohe Siebdicke den Entwässerungswiderstand, was zu einer schlechten Entwässerung der Papierbahn führt, was sich insbesondere bei schnellen Papiermaschinen nachteilig auswirkt, da die Papierbahn am Ende der Entwässerungsstrecke einen zu hohen Wassergehalt hat.

Durch die Relativbewegung der beiden Gewebelagen zueinander, werden diese gegeneinander verschlissen, was die Lebensdauer des Siebs deutlich verkürzt.

Mehrlagige Formiersiebe sind bspw. aus der EP 0 432 413 B1, der DE 297 24 238 U1, der EP 1 00 197 B1, der WO 2004/061211A2 und der US 2004/0149342 A1 bekannt.

Das noch veröffentlichte Dokument US2006/0169346 offenbart ein Papiermaschinensieb mit einer oberen und einer unteren Gewebelage, die miteinander durch Bindefäden verbunden sind. Gemäß der D1 bilden die Bindefäden beim Verweben mit oberen MD-Fäden obere Abbindungsabschnitte und beim Verweben mit unteren MD-Fäden untere Anbindungsabschnitte, wobei jeder Bindefaden zwischen aufeinander folgenden oberen Anbindungsabschnitten einen unteren Anbindungsabschnitt bildet.

Ferner offenbart das Dokument WO2004/111333 ein doppellagiges Formiersieb bei dem die beiden Gewebelagen durch Bindefäden miteinander verbunden sind. Gemäß der WO2004/111333 gibt es wie beim erfindungsgemäßen Papiermaschinensieb Bindefäden, die beim Verweben mit den Querfäden zwischen zwei aufeinanderfolgenden oberen Anbindeabschnitten keinen unteren Anbindeabschnitt bilden.

Es ist die Aufgabe der vorliegenden Erfindung ein Papiermaschinensieb vorzuschlagen, bei dem die Verbindung zwischen den papier- und maschinenseitigen Gewebelagen erhöht wird, ohne dass die Planarität der papierseitigen Gewebelage negativ beeinflusst wird.

Die Aufgabe wird erfingdungsgemäß durch die Merkmale des Patentanspruchs 1 gelöst.

Das bekannte Papiermaschinensieb, insbesondere Formiersieb, hat eine obere Querfäden umfassende obere Gewebelage deren Außenseite eine Papierseite des Papiermaschinensiebs bildet und eine untere Querfäden umfassende untere Gewebelage deren Außenseite eine Maschinenseite des Papiermaschinensiebs bildet. Des weiteren hat das bekannte Papiermaschinensieb in Paaren angeordnete und sich quer zu den Querfäden erstreckende Bindefäden, welche die obere und die untere Gewebelage miteinander verbinden, indem die Bindefäden jedes Paares mit oberen Querfäden unter Ausbildung von oberen Anbindungsabschnitten und mit unteren Querfäden unter Ausbildung von unteren Anbindungsabschnitten verwoben sind. Hierbei wird jeder obere Anbindungsabschnitt durch das Verweben eines Bindefadens des Paares mit einem oder mehreren aufeinander folgenden oberen Querfäden gebildet, wobei zwischen zwei aufeinander folgenden oberen Anbindungsabschnitten des Bindefadens ein oberer Anbindungsabschnitt des anderen Bindefadens des Paares angeordnet ist. Bei jedem oberen Anbindungsabschnitt kreuzt des weiteren ein Bindefaden zumindest einen oberen Querfaden, wenn er Bindefaden auf der Außenseite der oberen Gewebelage läuft. Bei jedem unteren Anbindungsabschnitt kreuzt ein Bindefaden zumindest einen unteren Querfaden, wenn er auf der Außenseite der unteren Gewebelage läuft. Darüber hinaus hat das Sieb Bindefadenrapporte in welchen sich jeweils das Verweben der Bindefäden mit oberen und unteren Querfäden wiederholt, wobei die oberen Anbindungsabschnitte erste Anbindungsabschnitte und zweite Anbindungsabschnitte bilden, von denen die zweiten Anbindungsabschnitte gleich viel oder mehr aufeinander folgende obere Querfäden umfassen wie bzw. als die ersten oberen Anbindungsabschnitte und wobei aufeinander folgende durch einen Bindefaden des Paares gebildete zweite obere Anbindungsabschnitte vorgesehen sind, zwischen denen der Bindefaden nicht mit unteren Querfäden verwoben ist, und - mit Bindefadenrapporten in welchen sich jeweils das Verweben der Bindefäden mit oberen Querfäden und unteren Querfäden wiederholt, wobei in jedem Bindefadenrapport mehr als zwei aufeinander folgende obere Anbindungsabschnitte angeordnet sind.

Das erfindungsgemäße Papiermaschinensieb ist **dadurch gekennzeichnet, dass** sich die Webpfade der beiden Bindefäden der Gruppe nur dadurch voneinander unterscheiden, dass diese zueinander um eine Anzahl von oberen Querfäden versetzt sind.

Dadurch dass auf der Länge des Bindefadenrapports mehr als zwei aufeinander folgende obere Anbindungsabschnitte angeordnet sind, wird ein Sieb mit einer gegenüber dem Stand der Technik bedeutend höheren Anzahl von Anbindungsabschnitten der Papierseite geschaffen, wodurch die Bindungsfrequenz zwischen oberer und unterer Gewebelage deutlich erhöht wird, was zu einer verbesserten Anbindung der unteren an die obere Gewebelage führt. Durch die Erhöhung der Anzahl der oberen bzw. papierseitigen Anbindungsabschnitte wird des weiteren deren Länge verkürzt, was zu einer verbesserten Planarität der oberen Gewebelage führt, da sich die einzelnen oberen Anbindungsabschnitte aufgrund deren Kürze nicht gegenüber der unteren Gewebelage wölben können, da eine Vielzahl der Anbindungsabschnitte beidseitig über untere Anbindungsabschnitte mit der unteren Gewebelage verbunden sind.

Nach einer bevorzugten Ausgestaltung der Erfindung ist vorgesehen, dass vier oder mehr, insbesondere sechs obere Anbindungsabschnitte auf der Länge des Bindefadenrapports angeordnet sind. Hierdurch wird eine gute Anbindung der oberen an die untere Gewebelage sichergestellt.

Eine geringe Markierungsneigung der Papierseite wird des weiteren dadurch unterstützt, indem das Webmuster der oberen Gewebelage eine Leinwandbindung ist.

Vorzugsweise unterscheiden sich die Webpfade der beiden Bindefäden des Paares nur dadurch voneinander, dass diese zueinander um eine Anzahl von oberen Querfäden versetzt sind, wobei vorzugsweise die Webpfade der beiden Bindefäden eines Paares um die Hälfte des Bindefadenrapports zueinander versetzt sind. Der Vorteil dieser Anordnung liegt darin, dass jeder Bindefaden des Paares in einer Hälfte des Bindefadenrapports mit den oberen und unteren Querfäden den Webpfad webt, der andere der beiden Bindefäden in der jeweils anderen Hälfte des Bindefadenrapports webt. Hierdurch wird erreicht, dass beide Rapporthälften auf die Bindfadenverläufe bezogen symmetrisch zueinander sind, wodurch u.a. eine symmetrisch verteilte Anbindung der beiden Gewebelagen erreicht und die Markierungsneigung bedingt durch eine unsymmetrische Verteilung der Anbindungsabschnitte, wie dies bspw. bei dem in der EP100197B1 gezeigten Sieb der Fall ist, vermieden wird.

Hierbei wird insbesondere durch die kürzeren ersten Anbindungsabschnitte eine feste Anbindung der oberen an die untere Gewebelage bewirkt.

Vorzugsweise umfassen die zweiten Anbindungsabschnitte drei aufeinander folgende obere Querfäden, wobei der Bindefaden auf der Außenseite laufend den ersten und den dritten der oberen Querfäden kreuzt und wobei der Bindefaden zwischen der oberen und unteren Gewebelage laufend den zweiten der oberen Querfäden kreuzt.

Eine konkrete Ausgestaltung der Erfindung sieht vor, dass auf der Länge des Bindefadenrapports zwei erste obere Anbindungsabschnitte und vier zweite obere Anbindungsabschnitte angeordnet sind, wobei deren Reihenfolge insbesondere wie folgt ist:
1. ein erster Anbindungsabschnitt,
2. ein zweiter Anbindungsabschnitt,
3. ein zweiter Anbindungsabschnitt,
4. ein erster Anbindungsabschnitt,
5. ein zweiter Anbindungsabschnitt,
6. ein zweiter Anbindungsabschnitt.

Vorzugsweise kreuzt zwischen aufeinander folgenden zweiten oberen Anbindungsabschnitten der Bindefaden zwischen der oberen und unteren

Gewebelage laufend mehrere, bevorzugt drei obere Querfäden. Hierdurch wird eine Flottierung des Bindefadens zwischen der oberen und der unteren Gewebelage bereitgestellt, durch welche das Sieb ausgesteift wird.

Vorzugsweise ist des weiteren vorgesehen, dass zwischen den aufeinander folgenden durch das Verweben des einen Bindefadens gebildeten zweiten oberen Anbindungsabschnitten der andere Bindefaden des Paares durch das Verweben mit zumindest einem oberen Querfaden einen ersten oberen Anbindungsabschnitt ausbildet, wobei der erste obere Anbindungsabschnitt vorzugsweise zwischen unteren Anbindungsabschnitten angeordnet ist, die durch den selben Bindefaden des Paares gebildet werden. Hierdurch wird eine feste Anbindung der oberen Gewebelage an die untere Gewebelage durch den Bindefaden bereitgestellt. Aufgrund der Flottierung des anderen Bindefadens des Paares zwischen den zweiten oberen Anbindungsabschnitten wird der erste obere Anbindungsabschnitt des Bindefadens, der ja zwischen den zweiten oberen Anbindungsstellen des anderen Bindefadens des Paares angeordnet ist, abgestützt, wodurch der erste obere Anbindungsabschnitt nicht in Richtung der unteren Gewebelage gezogen wird. Die Kraft zur Abstützung der Flottierung wird hierbei zumindest teilweise durch die beiden zweiten oberen Anbindungsabschnitte aufgenommen. Hierdurch wird eine feste Verbindung zwischen den beiden Gewebelagen bei gleichzeitig ebener Papierseite bereitgestellt.

Vorzugsweise ist des weiteren vorgesehen, dass durch das Verweben eines Bindefadens des Paares mit oberen und unteren Querfäden aufeinander folgend angeordnete erste und zweite obere Anbindungsabschnitte gebildet werden, zwischen denen ein unterer Anbindungsabschnitt angeordnet ist. Somit sind die durch einen Bindefaden gebildeten zueinander benachbarten ersten und zweiten Anbindungsabschnitte über einen unteren Anbindungsabschnitt miteinander verbunden, wodurch eine feste Verbindung zwischen oberer und unterer Gewebelage erreicht wird.

Vorzugsweise wird jeder untere Anbindungsabschnitt durch das Verweben eines Bindefadens mit nur einen unteren Querfaden gebildet.

Eine weitere besonders bevorzugte Weiterbildung der Erfindung sieht vor, dass wenn ein Bindefaden des Paares unter Ausbildung eines zweiten oberen Anbindungsabschnitts mit oberen Querfäden verwebt, der andere Bindefaden des Paares unter Ausbildung eines unteren Anbindungsabschnitts mit zumindest einem unteren Querfäden verwebt, der den oberen Querfäden des zweiten oberen Anbindungsabschnitts gegenüberliegend angeordnet ist. Somit ist bspw. die obere Gewebelage durch einen ersten oberen Anbindungsabschnitt eines Bindefadens, der zwischen zwei zweiten oberen Anbindungsabschnitten des anderen Bindefadens angeordnet ist, mit der unteren Gewebelage über untere Anbindungsabschnitte verbunden, die beide unter den zweiten oberen Anbindungsabschnitten des anderen Bindefadens angeordnet sind. Hierdurch wird eine gleichmäßige Kräfteverteilung bei der Anbindung zwischen den beiden Gewebelagen erreicht, weshalb das Sieb besonders dünn ist und dessen Papierseite eine hohe Planarität aufweist.

Um eine möglichst große Gestaltungsmöglichkeit bei der Ausbildung des erfindungsgemäßen Siebs zu haben sieht eine bevorzugte Weiterbildung der Erfindung vor, dass ein Bindefadenrapport in welchem sich das Verweben eines Bindefadens mit oberen und unteren Querfäden wiederholt, 40 Querfäden umfasst.

Des weiteren kann das Verhältnis von oberen zu unteren Querfäden 1:1 sein.

Zusätzlich zu dem Verweben der Bindefäden mit den oberen Querfäden kann die obere Gewebelage durch sich in Bindefadenrichtung erstreckende obere Längsfäden gebildet werden, die nur mit oberen Querfäden verwoben sind. Des weiteren kann die untere Gewebelage zusätzlich zu dem Verweben der Bindefäden mit den unteren Querfäden durch sich in Bindefadenrichtung erstreckende untere Längsfäden gebildet wird, die nur mit unteren Querfäden verwoben sind.

Eine konkrete Ausgestaltung der Erfindung sieht vor, dass die Querfäden Kettfäden und die Bindefäden bzw. die Längsfäden Schussfäden sind.

Nachfolgend soll die Erfindung anhand der folgenden schematischen nicht maßstäblichen Zeichnung weiter erläutert werden. Es zeigt:
- Figur 1: einen Bindefadenverlauf eines Bindefadenaares des Papiermaschinensiebs der Figur 2,
- Figur 2: einen Gesamtrapport eines erfindungsgemäßen Papiermaschinensiebs in Bindefaden-Richtung,
- Figur 3: Figuren 3a bis 3d jeweils den Verlauf eines Bindefadenpaares weiterer erfindungsgemäßer Ausführungsbeispiele.

Die Figur 2 zeigt einen gesamten Rapport einer Ausführungsform eines erfindungsgemäßen als Formiersieb ausgebildeten Papiermaschinensiebs 100 Die Figur 1 stellt einen Bindefadenverlauf eines Bindefadenpaares des Siebs 100 dar.

Das Formiersieb 100 umfasst eine obere Gewebelage 101 mit einer die Papierseite bildenden Außenseite 103 und eine untere Gewebelage 102 mit einer die Maschinenseite bildenden Außenseite 104.

In der dargestellten Ausführungsform wird die obere Gewebelage 101 durch das Verweben von in Paaren angeordneten Bindefäden B1 bis B20 mit oberen Querfäden OK1, OK3, OK5, OK7, ....bis OK 39 sowie durch das Verweben von oberen Längsfäden OS1 bis OS10 mit den oberen Querfäden OK1, OK3, OK5, OK7, ....bis OK 39 gebildet (die in der Figur 1 bzw. 3 rechtsseitigen Bezeichnungen "OK" bzw. "UK" sollen stellvertretend für alle oberen bzw. unteren Querfäden verwendet werden).

Des weiteren wird die untere Gewebelage 102 durch das Verweben der in Paaren angeordneten Bindefäden B1 bis B20 mit unteren Querfäden UK2, UK4, UK6, UK8, ...., UK40 sowie durch das Verweben von unteren Längsfäden US1 bis US20 mit den unteren Querfäden UK2, UK4, UK6, UK8, ...., UK40 gebildet.

Eine Wiederholeinheit der erfindungsgemäßen Ausführungsform umfasst demzufolge 20 Bindefäden, 30 obere und untere Längsfäden sowie 40 obere und untere Querfäden. Das Verhältnis von oberen zu unteren Querfäden 1:1 ist.

Das Webmuster der oberen Gewebelage 101 bildet des weiteren eine Leinwandbindung aus.

Exemplarisch soll die Erfindung im wesentlichen anhand der Verläufe der Bindefäden B19 und B20 in der Figur 1 bzw. 2 erläutert werden.

Die Bindefäden B1 bis B20 und die Längsfäden OS1 bis OS10 und US1 bis US20 erstrecken sich hierbei quer zu den oberen und unteren Querfäden.

Durch die Bindefäden B19 und B20 wird die obere Gewebelage 101 und die untere Gewebelage 102 miteinander verbunden, indem die Bindefäden B19 und B20 jedes Paares mit oberen Querfäden OK1, OK3, OK5, OK7, ....bis OK 39 unter Ausbildung von oberen Anbindungsabschnitten OA1 bis OA6 und mit unteren Querfäden UK2, UK4, UK6, UK8, ...., UK40 unter Ausbildung von unteren Anbindungsabschnitten UA1 bis UA4 verwoben sind, wobei jeder obere Anbindungsabschnitt OA1 bis OA6 durch das Verweben eines Bindefadens B19, B20 des Paares mit einem oder mehreren aufeinander folgenden oberen Querfäden OK1, OK3, OK5, OK7, ....bis OK 39 gebildet wird und zwischen zwei aufeinander folgenden oberen Anbindungsabschnitten des Bindefadens ein oberer Anbindungsabschnitt des anderen Bindefadens des Paares angeordnet ist. So ist bspw. zwischen den aufeinander folgenden oberen Anbindungsabschnitten OA2 und OA4 des Bindefadens B19 der obere Anbindungsabschnitt OA3 des Bindefadens B20 angeordnet.

Beim dargestellten Formiersieb 100 sind die Querfäden OK1, OK3, OK5, OK7, ....bis OK 39 und UK2, UK4, UK6, UK8, ...., UK40 Kettfäden und die Bindefäden B19 und B20 Schussfäden.

Ein oberer Anbindungsabschnitt OA1 bis OA6 wird hierbei dadurch gebildet, indem ein Bindefaden B19, B20 auf der Außenseite 103 der oberen Gewebelage 101 laufend zumindest einen der oberen Querfaden OK1, OK3, OK5, OK7, ....bis OK 39 kreuzt.

So werden bspw. die oberen Anbindungsabschnitte OA2 und OA6 durch das Verweben von jeweils drei aufeinander folgenden oberen Querfäden(OK7 bis OK11 bei OA2 und OK35 bis OK39 bei OA6) mit dem Bindefaden B19 gebildet, wobei der Bindefaden B19 auf der Außenseite 103 der oberen Gewebelage 101Iaufend den ersten und den dritten der oberen Querfäden kreuzt und wobei der Bindefaden B19 zwischen der oberen 101 und unteren Gewebelage 102 laufend den zweiten der oberen Querfäden kreuzt.

Die oberen Anbindungsabschnitte OA3 und OA5 werden des weiteren durch das Verweben des Bindefadens B20 mit jeweils drei aufeinander folgenden oberen Querfäden(OK15 bis OK19 bei OA3 und OK27 bis OK31 bei OA5) gebildet.

Die oberen Anbindungsabschnitte OA2, OA3, OA5 und OA6 stellen zweite obere Anbindungsabschnitte dar.

Des weiteren werden erste obere Anbindungsabschnitte OA1 und OA4 durch das Verweben von jeweils einem oberen Querfaden(OK3 bei OA1 und OK23 bei OA4) mit dem Bindefaden B20 bzw. B19 gebildet.

Wie insbesondere aus der Figur 2 zu erkennen ist, wiederholt sich das Webmuster des Papiermaschinensiebs 100 in einem Rapport OK1 bis OK39 und UK2 bis UK40, der sich in Bindefadenrichtung über die Länge der Wiederholung des Webpfads eines der Bindefäden B19 oder B20 erstreckt. Erfindungsgemäß sind auf der Länge des Rapports OK1 bis OK39 und UK2 bis UK40 in Bindefadenrichtung aufeinander folgend mehr als zwei obere Anbindungsabschnitte, im konkreten Fall sechs obere Anbindungsabschnitte OA1 bis OA6 angeordnet

Das Formiersieb 100 weist des weiteren untere Anbindungsabschnitte UA1 bis UA4 auf, wobei bei jedem unteren Anbindungsabschnitt UA1 bis UA4 ein Bindefaden B19, B20 zumindest einen unteren Querfaden kreuzt, wenn der Bindefaden B19, B20 auf der Außenseite 104 der unteren Gewebelage 102 läuft.

Wie insbesondere aus der Figur 1 zu erkennen ist, unterscheiden sich die Webpfade der beiden Bindefäden B19, B20 des Paares nur dadurch voneinander, dass diese zueinander um eine Anzahl von oberen Querfäden versetzt sind, nämlich um die oberen Querfäden OK5 bis OK23, was der Hälfte des Bindefadenrapports entspricht.

Wie aus der Figur 1 weiter zu erkennen ist, weist das Formiersieb 100 aufeinander folgende durch einen Bindefaden des Paares gebildete zweite obere Anbindungsabschnitte auf, zwischen denen der Bindefaden nicht mit unteren Querfäden verwoben ist. Beispielsweise ist der Bindefaden B20 zwischen den durch ihn gebildeten zweiten oberen Anbindungsabschnitten OA3 und OA5 nicht mit unteren Querfäden UA verwoben, sondern vielmehr kreuzt der Bindefaden B20 zwischen den aufeinander folgenden zweiten oberen Anbindungsabschnitten OA3 und OA5 zwischen der oberen Gewebelage 101 und unteren Gewebelage 102 laufend die drei aufeinander folgenden oberen Querfäden OK21 bis OK25.

Des weiteren ist zwischen den aufeinander folgenden zweiten oberen Anbindungsabschnitten eine durch das Verweben des anderen Bindefadens mit einem oberen Querfaden des Paares ausgebildeter erster oberer Anbindungsabschnitt angeordnet. So ist bspw. zwischen den beiden zweiten oberen Anbindungsabschnitten OA3 und OA5 des Bindefadens B20 der durch das Verweben des Bindefadens B19 mit dem oberen Querfaden OK23 gebildete erste obere Anbindungsabschnitt OA4 angeordnet.

Des weiteren umfasst das Formiersieb 100 aufeinander folgend angeordnete erste und zweite obere Anbindungsabschnitte eines Bindefadens, zwischen denen ein unterer Anbindungsabschnitt des selben Bindefadens angeordnet ist. Bspw. folgt der zweite obere Anbindungsabschnitt OA3 des Bindefadens B20 dem ersten Bindefadenabschnitt OA1 des Bindefadens B20, wobei zwischen den beiden oberen Anbindungsabschnitten OA1 und OA3 der untere Anbindungsabschnitt UA1 des Bindefadens B20 angeordnet ist.

Das Formiersieb 100 weist des weiteren aufeinander folgende durch einen Bindefaden des Paares gebildete untere Anbindungsabschnitte auf, zwischen denen der Bindefaden mit einem oberen Querfaden unter Ausbildung eines ersten oberen Anbindungsabschnitts verwoben ist. So ist bspw. zwischen den beiden unteren Anbindungsabschnitten UA2 und UA3 des Bindefadens B19 der erste obere Anbindungsabschnitt OA4 des Bindefadens B19 angeordnet, so dass der zwischen den beiden zweiten oberen Anbindungsabschnitten OA3 und OA5 angeordnete erste obere Anbindungsabschnitt beidseitig von den unteren Anbindungsabschnitten UA2 und UA3 gehalten wird.

Bei der in der Figur 3a gezeigten Ausführungsform sind erste und zweite obere Anbindungsabschnitte vorgesehen, die die gleiche Anzahl von oberen Querfäden, nämlich jeweils drei aufeinanderfolgende obere Querfäden, umfassen.

Bei der in der Figur 3b gezeigten Ausführungsform umfassen die ersten oberen Anbindungsabschnitte jeweils einen oberen Querfaden ,wohingegen die zweiten oberen Anbindungsabschnitte jedes Bindefadens drei und fünf aufeinander folgende obere Querfäden umfassen.

Bei der in der Figur 3c gezeigten Ausführungsform sind erste und zweite obere Anbindungsabschnitte vorgesehen, die die gleiche Anzahl von oberen Querfäden, nämlich jeweils einen oberen Querfaden, umfassen.

Alle in den Figuren 3a-c gezeigten Ausführungsformen weisen ein Verhältnis von oberen zu unteren Querfäden von 1:1 auf.

Die in der Figur 3d gezeigte Ausführungsform ist ähnlich zu der der Figur 3b mit dem wesentlichen Unterschied, dass diese ein Verhältnis von oberen zu unteren Querfäden von 3:2 hat.

## Patentansprüche

1. Papiermaschinensieb (100), insbesondere Formiersieb,
- mit einer obere Querfäden (OK) umfassenden oberen Gewebelage (101) deren Aussenseite eine Papierseite des Papiermaschinensiebs (100) bildet und
- mit einer untere Querfäden (UK) umfassenden unteren Gewebelage (102) deren Aussenseite eine Maschinenseite des Papiermaschinensiebs (100) bildet und
- mit in Paaren angeordneten und sich quer zu den Querfäden (OK, UK) erstreckenden Bindefäden (B1-B20), welche die obere Gewebelage (101) und die untere Gewebelage (102) miteinander verbinden, indem die Bindefäden (B1-B20) jedes Paares mit oberen Querfäden (OK) unter Ausbildung von oberen Anbindungsabschnitten (OA1-OA6) und mit unteren Querfäden (UK) unter Ausbildung von unteren Anbindungsabschnitten (UA1-UA4) verwoben sind, wobei jeder obere Anbindungsabschnitt (OA1-OA6) durch das Verweben eines Bindefadens (B1-B20) des Paares mit einem oder mehreren aufeinander folgenden oberen Querfäden (OK) gebildet wird und zwischen zwei aufeinander folgenden oberen Anbindungsabschnitten (OA1,OA3,OA5) des Bindefadens ein oberer Anbindungsabschnitt (OA2,OA4,OA6) des anderen Bindefadens des Paares angeordnet ist, wobei bei jedem oberen Anbindungsabschnitt (OA1-OA6) ein Bindefaden (B1-B20) zumindest einen oberen Querfaden (OK) kreuzt, wenn der Bindefaden (B1-B20) auf der Aussenseite der oberen Gewebelage (101) läuft, und wobei bei jedem unteren Anbindungsabschnitt (UA1-UA4) ein Bindefaden (B1-B20) zumindest einen unteren Querfaden (UK) kreuzt, wenn er auf der Aussenseite der unteren Gewebelage (102) läuft, wobei die oberen Anbindungsabschnitte (OA1-OA6) erste Anbindungsabschnitte (OA1,OA4) und zweite Anbindungsabschnitte (OA2,OA3,OA5,OA6) bilden, von denen die zweiten Anbindungsabschnitte (OA2,OA3,OA5,OA6) gleich viel oder mehr aufeinander folgende obere Querfäden (OK) umfassen wie bzw. als die ersten oberen Anbindungsabschnitte (OA1,OA4) und wobei aufeinanderfolgende durch einen Bindefaden des Paares gebildete zweite obere Anbindungsabschnitte (OA3,OA5) vorgesehen sind, zwischen denen der Bindefaden (B20) nicht mit unteren Querfäden (UK) verwoben ist, und
- mit Bindefadenrapporten in welchen sich jeweils das Verweben der Bindefäden (B1-B20) mit oberen Querfäden (OK) und unteren Querfäden (UK) wiederholt, wobei in jedem Bindefadenrapport mehr als zwei aufeinander folgende obere Anbindungsabschnitte (OA1-OA6) angeordnet sind,
**dadurch gekennzeichnet,**
**dass** sich die Webpfade der beiden Bindefäden (B19,B20) des Paares nur dadurch voneinander unterscheiden, dass diese zueinander um eine Anzahl von oberen Querfäden (OK) versetzt sind.

2. Papiermaschinensieb nach Anspruch 1,
**dadurch gekennzeichnet,**
**dass** vier oder mehr, insbesondere sechs obere Anbindungsabschnitte (OA1 - OA6) in jedem Bindefadenrapport angeordnet sind.

3. Papiermaschinensieb nach Anspruch 1 oder 2,
**dadurch gekennzeichnet,**
**dass** das Webmuster der oberen Gewebelage (101) eine Leinwandbindung ist.

4. Papiermaschinensieb nach einem der Ansprüche 1 - 3,
**dadurch gekennzeichnet,**
**dass** die Webpfade der beiden Bindefäden (B1 - B20) eines Paares um die Hälfte des Bindefadenrapports zueinander versetzt sind.

5. Papiermaschinensieb nach einem der Ansprüche 1 - 4,
**dadurch gekennzeichnet,**
**dass** die ersten oberen Anbindungsabschnitte (OA1, OA4) einen und die zweiten oberen Anbindungsabschnitte (OA2, OA3, OA5, OA6) zwei oder mehr aufeinander folgende obere Querfäden (OK) umfassen.

6. Papiermaschinensieb nach einem der Ansprüche 1 bis 5,
**dadurch gekennzeichnet,**
**dass** die zweiten Anbindungsabschnitte (OA2, OA3, OA5, OA6) drei aufeinander folgende obere Querfäden (OK) umfassen, wobei der Bindefaden (B1 - B20) auf der Außenseite laufend den ersten und den dritten der oberen Querfäden kreuzt und wobei der Bindefaden (B1 - B20) zwischen der oberen (101) und unteren Gewebelage (102) laufend den zweiten der oberen Querfäden kreuzt.

7. Papiermaschinensieb nach einem der Ansprüche 1 bis 6,
**dadurch gekennzeichnet,**
**dass** auf der Länge des Bindefadenrapports zwei erste obere Anbindungsabschnitte (OA1, OA4) und vier zweite obere Anbindungsabschnitte (OA2, OA3, OA5, OA6) angeordnet sind.

8. Papiermaschinensieb nach einem der Ansprüche 1 bis 7,
**dadurch gekennzeichnet,**
**dass** zwischen aufeinander folgenden zweiten oberen Anbindungsabschnitten (OA2, OA3, OA5, OA6) der Bindefaden (B1 - B20) zwischen der oberen (101) und unteren Gewebelage (102) laufend mehrere, bevorzugt drei obere Querfäden (OK) kreuzt.

9. Papiermaschinensieb nach einem der Ansprüche 1 bis 8,
**dadurch gekennzeichnet,**
**dass** zwischen den aufeinander folgenden zweiten oberen Anbindungsabschnitten (OA2, OA3, OA5, OA6) der andere Bindefaden des Paares durch das Verweben mit zumindest einem oberen Querfaden einen ersten oberen Anbindungsabschnitt (OA1, OA4) ausbildet.

10. Papiermaschinensieb nach einem der Ansprüche 1 bis 9,
**dadurch gekennzeichnet,**
**dass** durch das Verweben eines Bindefadens (B1 - B20) des Paares mit oberen (OK) und unteren Querfäden (UK) aufeinander folgend angeordnete erste (OA1, OA4) und zweite obere Anbindungsabschnitte gebildet werden, zwischen denen ein unterer Anbindungsabschnitt (OA2, OA3, OA5, OA6) angeordnet ist.

11. Papiermaschinensieb nach einem der Ansprüche 1 bis 10,
**dadurch gekennzeichnet,**
**dass** aufeinander folgende durch einen Bindefaden (B1 - B20) des Paares gebildete untere Anbindungsabschnitten (UA1 - UA4) vorgesehen sind, zwischen denen der Bindefaden (B1 - B20) mit einem oberen Querfaden (OK) unter Ausbildung eines ersten oberen Anbindungsabschnitts (OA1, OA4) verwoben ist.

12. Papiermaschinensieb nach einem der Ansprüche 1 bis 11,
**dadurch gekennzeichnet,**
**dass** die unteren Anbindungsabschnitte (UA1 - UA4) durch das Verweben eines Bindefadens (B1 - B20) mit nur einen unteren Querfaden gebildet werden.

13. Papiermaschinensieb nach einem der Ansprüche 1 bis 12,
**dadurch gekennzeichnet,**
**dass** wenn ein Bindefaden (B1 - B20) unter Ausbildung eines zweiten oberen Anbindungsabschnitts (OA2, OA3, OA5, OA6) mit oberen Querfäden verwebt der andere Bindefaden des Paares unter Ausbildung eines unteren Anbindungsabschnitts (UA) mit unteren Querfäden (UK) verwebt.

14. Papiermaschinensieb nach einem der Ansprüche 1 bis 13,
**dadurch gekennzeichnet,**
**dass** ein Bindefadenrapport 40 Querfäden umfasst.

15. Papiermaschinensieb nach einem der Ansprüche 1 bis 14,
**dadurch gekennzeichnet,**
**dass** das Verhältnis von oberen zu unteren Querfäden 1:1 ist.

16. Papiermaschinensieb nach einem der Ansprüche 1 bis 15,
**dadurch gekennzeichnet,**
**dass** die obere Gewebelage (101) zusätzlich durch sich in Bindefadenrichtung erstreckende obere Längsfäden (OS1 - OS10) gebildet wird, die nur mit oberen Querfäden (OK) verwoben sind und / oder dass die untere Gewebelage (102) zusätzlich durch sich in Bindefadenrichtung erstreckende untere Längsfäden (US1 - US20) gebildet wird, die nur mit unteren Querfäden (UK) verwoben sind.

17. Papiermaschinensieb nach Anspruch 16,
**dadurch gekennzeichnet,**
**dass** das Sieb (100) mehr untere als obere, insbesondere doppelt soviel untere wie obere Längsfäden umfasst.

18. Papiermaschinensieb nach Anspruch 17,
**dadurch gekennzeichnet,**
**dass** das Sieb 10 obere Längsfäden und 20 untere Längsfäden umfasst.

19. Papiermaschinensieb nach einem der Ansprüche 1 bis 18,
**dadurch gekennzeichnet,**
**dass** die Querfäden (OK) Kettfäden und die Bindefäden (B1 - B20) bzw. die Längsfäden (OS1 - OS10, US1 - US20) Schussfäden sind.

## Claims

1. Paper machine fabric (100), in particular a forming fabric,
- having an upper woven layer (101) comprising upper transverse yarns (OK), the outer side of which forms a paper side of the paper machine fabric (100),
- having a lower woven layer (102) comprising lower transverse yarns (UK), the outer side of which forms a machine side of the paper machine fabric (100), and
- having binding yarns (B1 - B20) arranged in pairs and extending transversely in relation to the transverse yarns (OK, UK), which join the upper woven layer (101) and the lower woven layer (102) to each other, in that the binding yarns (B1
- B20) of each pair are woven with upper transverse yarns (OK), forming upper attachment sections (OA1 - OA6), and with lower transverse yarns (UK), forming lower attachment sections (UA1-UA4), each upper attachment section (OA1 - OA6) being formed by weaving a binding yarn (B1 - B20) of the pair with one or more successive upper transverse yarns (OK) and, between two successive upper binding sections (OA1, OA3, OA5) at the binding yarn, there being arranged an upper binding section (OA2, OA4, OA6) of the other binding yarn of the pair, in each upper binding section (OA1 - OA6) a binding yarn (B1 - B20) crossing at least one upper transverse yarn (OK) if the binding yarn (B1 - B20) runs on the outside of the upper woven layer (101), and in each lower binding section (UA1 - UA4) a binding yarn (B1 - B20) crossing at least one lower transverse yarn (UK) if it runs on the outside of the lower woven layer (102), the upper binding sections (OA1 - OA6) forming first binding sections (OA1, OA4) and second binding sections (OA2, OA3, OA5, OA6), of which the second binding sections (OA2, OA3, OA5, OA6) comprise as many successive upper transverse yarns (OK) as or more than the first upper binding sections (OA1, OA4), and second upper binding sections (OA3, OA5) formed by a binding yarn of the pair being provided, between which the binding yarn (B20) is not woven with lower transverse yarns (UK), and
- having binding yarn repeats, in which in each case the weaving of the binding yarns (B1 - B20) with upper transverse yarns (OK) and lower transverse yarns (UK) is repeated, in each binding yarn repeat there being arranged more than two successive upper binding sections (OA1 - OA6),
**characterized in that**
the weaving paths of the two binding yarns (B19, B20) differ from each other only **in that** these are offset in relation to each other by a number of upper transverse yarns (OK).

2. Paper machine fabric according to Claim 1,
**characterized in that**
four or more, in particular six, upper binding sections (OA1 - OA6) are arranged in each binding yarn repeat.

3. Paper machine fabric according to Claim 1 or 2,
**characterized in that**
the weaving pattern of the upper woven layer (101) is a basket weave.

4. Paper machine fabric according to one of Claims 1 - 3,
**characterized in that**
the weaving paths of the two binding yarns (B1 - B20) of a pair are offset in relation to each other by half the binding yarn repeat.

5. Paper machine fabric according to one of Claims 1 - 4,
**characterized in that**
the first upper binding sections (OA1, OA4) comprise one and the second upper binding sections (OA2, OA3, OA4, OA5) comprise two or more successive upper transverse yarns (OK).

6. Paper machine fabric according to one of Claims 1 to 5,
**characterized in that**
the second binding sections (OA2, OA3, OA4, OA5) comprise three successive upper transverse yarns (OK), the binding yarn (B1 - B20) running on the outside crossing the first and the third of the upper transverse yarns, and the binding yarn (B1 - B20) running between the upper (101) and lower woven layer (102) crossing the second of the upper transverse yarns.

7. Paper machine fabric according to one of Claims 1 to 6,
**characterized in that**
over the length of the binding yarn repeat there are arranged two first upper binding sections (OA1, OA4) and four second upper binding sections (OA2, OA3, OA4, OA5).

8. Paper machine fabric according to one of Claims 1 to 7,
**characterized in that**,
between successive second upper binding sections (OA2, OA3, OA4, OA5), the binding yarn (B1 - B20) running between the upper (101) and lower woven layer (102) crosses a plurality of transverse yarns (OK), preferably three upper transverse yarns (OK).

9. Paper machine fabric according to one of Claims 1 to 8,
**characterized in that**,
between the successive second upper binding sections (OA2, OA3, OA4, OA5), the other binding yarn of the pair forms a first upper binding section (OA1, OA4) as a result of weaving with at least one upper transverse yarn.

10. Paper machine fabric according to one of Claims 1 to 9,
**characterized in that**,
as a result of the weaving of a binding yarn (B1 - B20) of the pair with upper (OK) and lower transverse yarns (UK), successively arranged first (OA1, OA4) and second upper binding sections are formed, between which there is arranged a lower binding section (OA2, OA3, OA4, OA5).

11. Paper machine fabric according to one of Claims 1 to 10,
**characterized in that**
successive lower binding sections (UA1 - UA4) formed by a binding yarn (B1 - B20) of the pair are provided, between which the binding yarn (B1 - B20) is woven with an upper transverse yarn (OK), forming a first upper binding section (OA1, OA4).

12. Paper machine fabric according to one of Claims 1 to 11,
**characterized in that**
the lower binding sections (UA1 - UA4) are formed by weaving a binding yarn (B1 - B20) with only one lower transverse yarn.

13. Paper machine fabric according to one of Claims 1 to 12
**characterized in that**
when a binding yarn (B1 - B20) is woven with upper transverse yarns, forming a second upper binding section (OA2, OA3, OA5, OA6), the other binding yarn of the pair is woven with lower transverse yarns (UK), forming a lower binding section (UA).

14. Paper machine fabric according to one of Claims 1 to 13,
**characterized in that**
a binding yarn repeat comprises 40 transverse yarns.

15. Paper machine fabric according to one of Claims 1 to 14,
**characterized in that**
the ratio of upper to lower transverse yarns is 1:1.

16. Paper machine fabric according to one of Claims 1 to 15,
**characterized in that**
the upper woven layer (101) is additionally formed by upper longitudinal yarns (OS1 - OS10) extending in the binding yarn direction, which are woven only with upper transverse yarns (OK), and/or **in that** the lower woven layer (102) is additionally formed by lower longitudinal yarns (US1 - US20) extending in the binding yarn direction, which are woven only with lower transverse yarns (UK).

17. Paper machine fabric according to Claim 16,
**characterized in that**
the fabric (100) comprises more lower than upper longitudinal yarns, in particular twice as many lower as upper longitudinal yarns.

18. Paper machine fabric according to Claim 17,
**characterized in that**
the fabric comprises 10 upper longitudinal yarns and 20 lower longitudinal yarns.

19. Paper machine fabric according to one of Claims 1 to 18,
**characterized in that**
the transverse yarns (OK) are warp yarns and the binding yarns (B1 - B20) and the longitudinal yarns (OS1 - OS10, US1 - US20) are weft yarns.

## Revendications

1. Tamis (100) pour machine à papier, en particulier tamis de façonnage, qui présente :
- une couche supérieure de tissu (101) qui contient des fils transversaux supérieurs (OK) et dont le côté extérieur forme le côté papier du tamis (100) pour machine à papier,
- une couche inférieure de tissu (102) qui comprend des fils transversaux inférieurs (UK) et dont le côté extérieur forme le côté machine du tamis (100) de machine à papier,
- des fils de liaison (B1-B20) disposés par paires, qui s'étendent transversalement par rapport aux fils transversaux (OK, UK) et qui relient l'une à l'autre la couche supérieure de tissu (101) et la couche inférieure de tissu (102) par le fait que les fils de liaison (B1-B20) de chaque paire sont tissés avec des fils transversaux supérieurs (OK) pour former des tronçons supérieurs de liaison (OA1-OA6) et avec des fils transversaux inférieurs (UK) pour former des tronçons inférieurs de liaison (UA1-UA4),
chaque partie supérieure de liaison (OA1-OA6) étant formée par tissage d'un fil de liaison (B1-B20) de la paire avec un ou plusieurs fils transversaux supérieurs successifs (OK), un tronçon supérieur de liaison (OA2, OA4, OA6) de l'autre fil de liaison de la paire étant disposé entre deux tronçons supérieurs successifs de liaison (OA1, OA3, OA5) du fil de liaison,
pour chaque tronçon supérieur de liaison (OA1-OA6), un fil de liaison (B1-B20) croisant au moins un fil transversal supérieur (OK) lorsque le fil de liaison (B1-B20) s'étend sur le côté extérieur de la couche supérieure de tissu (101),
pour chaque tronçon inférieur de liaison (UA1-UA4), un fil de liaison (B1-B20) croisant au moins un fil transversal inférieur (UK) lorsqu'il s'étend sur le côté extérieur de la couche inférieure de tissu (102),
les tronçons supérieurs de liaison (OA1-OA6) formant des premiers tronçons de liaison (OA1, OA4) et des deuxièmes tronçons de liaison (OA2, OA3, OA5, OA6),
les deuxièmes tronçons de liaison (OA2, OA3, OA5, OA6) comprenant un même nombre ou davantage de fils transversaux successifs supérieurs (OK) que les premiers tronçons supérieurs de liaison (OA1, OA4),
des deuxièmes tronçons supérieurs de liaison (OA3, OA5) successifs formés par un fil de liaison de la paire, entre lesquels le fil de liaison (B20) n'est pas tissé avec le fil transversal inférieur (UK) étant prévus et
- des rapports de fils de liaison dans lesquels le tissage des fils de liaison (B1-B20) avec le fil transversal supérieur (OK) et le fil transversal inférieur (UK) se répètent, plus de deux tronçons supérieurs successifs de liaison (OA1-OA6) étant disposés dans chaque rapport de fil de liaison,
**caractérisé en ce que**
les parcours de tissage des deux fils de liaison (B19, B20) de la paire ne se distinguent l'un de l'autre que par un décalage mutuel d'un certain nombre de fils transversaux supérieurs (OK).

2. Tamis pour machine à papier selon la revendication 1, **caractérisé en ce que** quatre ou davantage et en particulier six tronçons supérieurs de liaison (OA1-OA6) sont disposés dans chaque rapport de fil de liaison.

3. Tamis pour machine à papier selon les revendications 1 ou 2, **caractérisé en ce que** le motif de tissage de la couche supérieure de tissu (101) est une armure de toile.

4. Tamis pour machine à papier selon l'une des revendications 1 à 3, **caractérisé en ce que** les parcours de tissage des deux fils de liaison (B1-B20) d'une paire sont décalés mutuellement de la moitié du rapport de fil de liaison.

5. Tamis pour machine à papier selon l'une des revendications 1 à 4, **caractérisé en ce que** les premiers tronçons supérieurs de liaison (OA1, OA4) comprennent un fil transversal supérieur (OK) et les deuxièmes tronçons supérieurs de liaison (OA2, OA3, OA5, OA6) comprennent deux ou plusieurs fils transversaux supérieurs successifs (OK).

6. Tamis pour machine à papier selon l'une des revendications 1 à 5, **caractérisé en ce que** les deuxièmes tronçons de liaison (OA2, OA3, OA5, OA6) comprennent trois fils transversaux supérieurs successifs (OK), les fils de liaison (B1-B20) croisant en permanence le premier et le troisième des fils transversaux supérieurs sur le côté extérieur et le fil de liaison (B1-B20) croisant en permanence le deuxième des fils transversaux supérieurs entre la couche supérieure de tissu (101) et la couche inférieure de tissu (102).

7. Tamis pour machine à papier selon l'une des revendications 1 à 6, **caractérisé en ce que** deux premiers tronçons supérieurs de liaison (OA1, OA4) et quatre deuxièmes tronçons supérieurs de liaison (OA2, OA3, OA5, OA6) sont disposés sur la longueur du rapport de fils de liaison.

8. Tamis pour machine à papier selon l'une des revendications 1 à 7, **caractérisé en ce qu'**entre des deuxièmes tronçons supérieurs successifs de liaison (OA2, OA3, OA5, OA6), le fil de liaison (B1-B20) croise en permanence plusieurs et de préférence trois fils transversaux supérieurs (OK) entre la couche supérieure de tissu (101) et la couche inférieure de tissu (102).

9. Tamis pour machine à papier selon l'une des revendications 1 à 8, **caractérisé en ce qu'**entre les deuxièmes tronçons supérieurs successifs de liaison (OA2, OA3, OA5, OA6), l'autre fil de liaison de la paire forme un premier tronçon supérieur de liaison (OA1, OA4) par tissage avec au moins un fil transversal supérieur.

10. Tamis pour machine à papier selon l'une des revendications 1 à 9, **caractérisé en ce que** des premiers tronçons supérieurs successifs (OA1, OA4) et des deuxièmes tronçons supérieurs successifs de liaison entre lesquels un tronçon inférieur de liaison (OA2, OA3, OA5, OA6) est disposé sont formés par tissage d'un fil de liaison (B1-B20) de la paire avec un fil transversal supérieur (OK) et un fil transversal inférieur (UK).

11. Tamis pour machine à papier selon l'une des revendications 1 à 10, **caractérisé en ce que** des tronçons inférieurs successifs de liaison (UA1-UA4) formés par un fil de liaison (B1-B20) de la paire et entre lesquels le fil de liaison (B1-B20) est tissé avec un fil transversal supérieur (OK) en formant un premier tronçon supérieur de liaison (OA1, OA4) sont prévus.

12. Tamis pour machine à papier selon l'une des revendications 1 à 11, **caractérisé en ce que** les tronçons inférieurs de liaison (UA1-UA4) sont formés par tissage d'un fil de liaison (B1-B20) avec uniquement un fil transversal inférieur.

13. Tamis pour machine à papier selon l'une des revendications 1 à 12, **caractérisé en ce que** lorsqu'un fil de liaison (B1-B20) est tissé avec un fil transversal supérieur en formant un deuxième tronçon supérieur de liaison (OA2, OA3, OA5, OA6), l'autre fil de liaison de la paire est tissé avec un fil transversal inférieur (UK) en formant une partie inférieure de liaison (UA).

14. Tamis pour machine à papier selon l'une des revendications 1 à 13, **caractérisé en ce qu'**un rapport de fil de liaison comprend 40 fils transversaux.

15. Tamis pour machine à papier selon l'une des revendications 1 à 14, **caractérisé en ce que** le rapport entre les fils transversaux supérieurs et les fils transversaux inférieurs est de 1:1.

16. Tamis pour machine à papier selon l'une des revendications 1 à 15, **caractérisé en ce que** la couche supérieure de tissu (101) est formée de plus par des fils longitudinaux supérieurs (OS1-OS10) qui s'étendent dans la direction des fils de liaison, qui sont tissés uniquement avec des fils transversaux supérieurs (OK) et/ou **en ce que** la couche inférieure de tissu (102) est de plus formée par des fils longitudinaux inférieurs (US1-US20) qui s'étendent dans la direction des fils de liaison et qui ne sont tissés qu'avec des fils transversaux inférieurs (UK).

17. Tamis pour machine à papier selon la revendication 16, **caractérisé en ce que** le tamis (100) contient davantage de fils longitudinaux inférieurs que de fils longitudinaux supérieurs, et en particulier le double.

18. Tamis pour machine à papier selon la revendication 17, **caractérisé en ce que** le tamis comporte 10 fils longitudinaux supérieurs et 20 fils longitudinaux inférieurs.

19. Tamis pour machine à papier selon l'une des revendications 1 à 18, **caractérisé en ce que** les fils transversaux (OK) sont des fils de chaîne et les fils de liaison (B1-B20) ou les fils longitudinaux (OS1-OS10, US1-US20) sont des fils de trame.
